# EUROPÄISCHE PATENTSCHRIFT

(11) **EP 0 287 137 B1**
(45) Veröffentlichungstag und Bekanntmachung des Hinweises auf die Patenterteilung: **23.10.1991**
(21) Anmeldenummer: 88200422.9
(22) Anmeldetag: 07.03.1988
(51) Int. Cl.: B03C 3/41

(54) **Sprühelektrode**
Emission electrode
Electrode émissive

(30) Priorität: 15.04.1987 DE 3712726
(43) Veröffentlichungstag der Anmeldung: 19.10.1988
(62) Teilanmeldung aus: 90109095.1
(73) Patentinhaber: METALLGESELLSCHAFT AG, 60015 Frankfurt (DE)
(72) Erfinder: Leluschko, Georg, D-6074 Rödermark (DE); Michler, Willi, D-6000 Frankfurt 1 (DE); Koy, Hermann, D-8755 Alzenau-Albstadt (DE)

(56) Entgegenhaltungen:
- DE-C- 458 888
- US-A- 2 505 907
- US-A- 4 521 229

## Beschreibung

Die Erfindung bezieht sich auf eine selbsttragende, mastartige Sprühelektrode für elektrostatische Staubabscheider mit plattenförmigen, Gasgassen bildenden Niederschlagselektroden.

Sprühelektroden und Niederschlagselektroden sind die wichtigsten Bauteile eines elektrostatischen Staubabscheiders. Sie sind in Formgebung und Anordnung aufeinander abgestimmt. In den meisten Fällen sind die Niederschlagselektroden geerdet, während die Sprühelektroden mit einer Hochspannungsquelle verbunden sind. Die abzuscheidenden Staubteilchen werden durch Elektronen, die von den Sprühelektroden abgegeben werden, ionisiert und in dem zwischen Sprühelektroden und Niederschlagselektroden bestehenden elektrostatischen Feld aus der Gasströmung abgelenkt und schließlich auf den Niederschlagselektroden abgeschieden. In bestimmten zeitlichen Abständen werden vor allem die Niederschlagselektroden, aber auch die Sprühelektroden durch Klopfschläge erschüttert, wodurch der abgesetzte Staub abgelöst wird und nach unten in Staubsammelbunker abfällt. Die Wirksamkeit eines elektrostatischen Staubabscheiders hängt davon ab, wie gut die Sprühelektroden und Niederschlagselektroden auf ihre verschiedenen Punktionen hin abgestimmt sind.

Sprühelektroden bestehen vielfach aus mit Spitzen besetzten Drähten oder Bändern, die in einen Rahmen eingespannt sind. Zugehörige Niederschlagselektroden sind aus profilierten Blechstreifen zu Gasgassen bildenden Wänden zusammengesetzt. Sprühelektroden sind mittig in den Gasgassen angeordnet und mit ihren Spitzen so ausgerichtet, daß ein für die Staubabscheidung optimales Feld gebildet wird (vgl. DE-OS 3408839).

Bei den in Rahmen eingespannten Sprühelektroden muß die Herstellung sehr sorgfältig ausgeführt werden, damit alle Bänder oder Drähte gleichmäßig gespannt sind. Zu geringe Spannung führt unter dem Einfluß des vorbeiströmenden Gases und der elektrischen Feldkräfte zu unkontrollierten Schwingungen und bei einer Verringerung des Abstandes zu den Niederschlagselektroden schließlich zu ungewollten Überschlägen. Bei zu hoher Spannung können die Bänder oder Drähte unter dem zusätzlichen Einfluß der Klopfschläge abreißen, wodurch die Abscheideleistung herabgesetzt wird und kostspielige Stillstandszeiten, insbesondere bei Kraftwerken, erzwungen werden. Es sind daher schon spezielle Werkzeuge zurgleichmäßigen Spannung der Elektroden vorgeschlagen worden (DE-OS 2603514).

Die Sprühelektroden mit in Rahmen gespannten Drähten sind nur bis zu bestimmten Baugrößen in der Werkstatt herstellbar. Grenzen werden durch die zulässigen Abmessungen beim Transport gesetzt. Insbesondere bei Kraftwerken geht aber die Tendenz zu immer größeren Baueinheiten, mit entsprechenden Auswirkungen auf die elektrostatischen Staubabscheider. Für einen Kraftwerksblockvon 740 MW sind beispielsweise zwei elektrostatische Staubabscheider erforderlich, jeder mit einer Länge von rund 33 m, einer Breite von 37 m und einer Höhe von 23 m. Jeder Abscheider weist eine projezierte Niederschlagselektrodenfläche von rund 70.000 m² und eine Gesamtlänge der Sprühelektroden von etwa 220 km auf (Z., "Technische Mitteilungen" (1978), Heft 3, Seiten 123 bis 131).

Es ist ohne weiteres verständlich, daß man bei bis zu 15 m hohen Niederschlagselektroden nicht mehr einteilige Spannrahmen vorsehen kann. Aber selbst 7,5 m hohe und in Gasströmungsrichtung etwa 6 m breite Rahmen sind nicht mehr zu transportieren. Werden sie auf der Baustelle hergestellt, ist ein erheblicher Aufwand zur Einhaltung der zwangsläufig sehr engen Fertigungstoleranzen erforderlich. Davon abgesehen, sind solche groden Rahmen aber auch schwierig zu handhaben.

Schließlich besteht bei manchen Betreibem von elektrostatischen Staubabscheidem eine Abneigung gegen Sprühelektroden mit in Rahmen gespannten Drähten, die zwar verhältnismäßig rasch montiert und ausgerichtet werden können, die aber eine Reparatur einzelner Drähte nicht gestatten. Es muß jeweils der gesamte Rahmen ausgebaut werden und nach dem Einziehen eines neuen Drahtes müssen wieder alle Drähte nachgespannt, zumindest auf gleichmaßige Spannung geprüft werden.

Auf der anderen Seite sind auch schon Sprühelektroden bekanntgeworden, die aus verhältnismäßig starren Bauteilen, wie profilierten Platten, Masten oder dergleichen, bestehen (z.B. US-PS 3435594, US-PS 4321068). In diesen Fällen ist die konstruktive Gestaltung der Sprühelektroden maßgebend für die Ausbildung der Niederschlagselektroden, d.h. die Niederschlagselektroden werden an die Sprühelektroden angepaßt und nicht umgekehrt, wie bei den in Rahmen gespannten Drähten. Dies muß kein Nachteil sein. Wenn aber für eine Konzeption mit in Rahmen gespannten Drähten Niederschlagselektroden mit einer optimalen Profilform entwickelt worden sind, so möchte man diese selbstverständlich auch dann einsetzen, wenn die Sprühelektroden mit in Rahmen gespannten Drähten nicht in Betracht kommen.

Es besteht somit die Aufgabe, eine Konzeption für die Sprühelektroden vorzuschlagen, bei der keine in Rahmen gespannten Drähte oder Bänder vorₖom- men, jedoch ohne daß ein vorgegebenes System von Niederschlagselektroden geändert werden muß.

Zur Lösung dieser Aufgabe wird eine Sprühelektrode vorgeschlagen, die dadurch gekennzeichnet ist, daß sie
a) aus einem Blechstreifen von durchgehend gleicher Breite besteht, der
b) zu einem etwa ellipsenförmigen Rohrquerschnitt geformt ist und dessen Längskanten überlappend miteinander verbunden sind, wobei
c) aus dem Rohrquerschnitt etwa dreiecksförmige Laschen derart abgebogen sind, daß sie
d) an beiden Seiten des elliptischen Rohrquerschnitts in Verlängerung von dessen Hauptachse nach außen weisende Fahnen bilden, deren
e) am weitesten außen liegende Teile in der Höhe alternierend angeordnete Sprühspitzen darstellen.

Weitere Einzelheiten und Ausgestaltungen der erfindungsgemäßen Sprühelektrode finden sich in den Ansprüchen 2 bis 7.

Die Sprühelektrode zeichnet sich dadurch aus, daß sie praktisch ohne Materialabfall aus einem Blechstreifen gefertigt werden kann, der durch die erfindungsgemäße Formgebung die für derartige Sprühelektroden erforderliche Steifigkeit erhält und wegen der einstückigen Ausbildung zwischen den tragenden Teilen und den Sprühspitzen keine Verbindungsstellen erfordert, die erfahrungsgemäß bei mehrteiligen Sprühelektroden die Ursache für hohe elektrische Übergangswiderstände und erhöhte Korrosionsgefahr sind.

Das gilt nicht für die mehrteilig ausgebildeten Sprühelectroden gemäß US-PS 4521229, die aus einem Rohr mit elliptischem Querschnitt und aufgesetzten Drahtabschnitten bestehen. Sie sind zwischen den Niederschlagselektroden so angeordnet, daß die Drahtabschnitte parallel zur Gasströmungsrichtung und den Niederschlagselektroden von den Rohren abstehen und daß die Hauptachse des elliptischen Querschnitts senkrecht zur Gasströmungsrichtung und den Niederschlagselektroden verläuft. Durch diese Anordnung wird erreicht, daß die Sprühelektroden senkrecht zu den Niederschlagselektroden eine höhere Biegesteifigkeit aufweisen als parallel zu den Niederschlagselektroden und daß der Abstand zwischen den Sprühelektroden und den Niederschlagselektroden während des Betriebs in den geforderten engen Grenzen konstant gehalten werden kann. Diese Anordnung bedingt aber auch eine verhältnismäßig starke Einschnürung des Gasströmungsquerschnitts im Bereich der Sprühelektroden. Erfahrungen haben gezeigt, daß solche Sprühelektroden, angeregt durch den Gasstrom, zu Schwingungen senkrecht zur Hauptachse des elliptischen Querschnitts neigen. Daraus resultieren Wechselbeanspruchungen, die im Resonanzfall nicht nur zum Abbrechen der Drahtabschnitte, sondern auch zur Beschädigung der Sprühelektroden an den oberen und unteren Befestigungen führen können. Die bekannten Sprühelektroden sind auch nur in Verbindung mit glatten Niederschlagselektroden anwendbar, weil alle Sprühspitzen den gleichen Abstand von den Niederschlagselektroden aufweisen. Für Niederschlagselektroden, die zur Optimierung des elektrostatischen Abscheidefeldes und zur Versteifung einen profilierten Querschnitt - beispielsweise gestreckt W-förmig (DE-OS 3408839) - aufweisen, sind sie nicht geeignet.

Weitere Einzelheiten werden anhand des in Fig. 1 dargestellten Ausführungsbeispiels näher erläutert. (Die ursprüngliche Fig. 2 ist ausgeschieden).

Dargestellt ist ein Abschnitt einer mastartigen Sprühelektrode in Seitenansicht und Querschnitt. Die Sprühelektrode ist aus einem Blechstreifen (1) von gleichbleibender Breite hergestellt, indem der Blechstreifen (1) zu einem etwa ellipsenförmigen Rohrquerschnitt (2) umgeformt wurde. Die Längsränder (3, 4) des Blechstreifens (1) sind überlappend angeordnet und miteinander verbunden. Aus dem Rohrquerschnitt (2) sind dreiecksförmige Laschen (5) derart abgebogen, daß sie an beiden Seiten des elliptischen Rohrquerschnitts (2) in Verlängerung von dessen Hauptachse (H) nach außen weisende Fahnen (6) bilden, deren am weitesten außen liegende Teile in der Höhe altemierend angeordnete Sprühspitzen (7, 8) darstellen. Diese nach außen weisenden Fahnen (6) sind mittig eingeschnitten und ihre am weitesten außen liegende Teile unter Bildung von jeweils zwei Sprühspitzen (7al7b, 8a/8b) gegenläufig um etwa 70° abgebogen. Das Längenverhältnis von Hauptachse (H) zur Nebenachse (N) des elliptischen Rohrquerschnitts (2) liegt zweckmäßigerweise im Bereich 2,4 bis 2,7 zu 1. Die Länge der Fahne (6) beträgt in gestrecktem Zustand 85 bis 90% der Länge der Hauptachse (H) des elliptischen Rohrquerschnitts (2). Außerdem ist vorgesehen, daß der größte Abstand (A) zwischen den gegenläufig abgebogenen Sprühspitzen (8a und 8b) 30 bis 90% der Länge der Hauptachse (H) des Rohrquerschnitts (2) beträgt. Die Längskanten (3, 4) sind zweckmäßigerweise durch Bördelung oder Schweißen miteinander verbunden. Ferner ist es vorteilhaft, wenn der Mittenabstand (T) der nach außen weisenden Fahne (6) 80 bis 85% der Länge der Hauptachse (H) des Rohrquerschnitts (2) beträgt.

Die erfindungsgemäße selbsttragende, mastartige Sprühelektrode erfüllt alle eingangs genannten Forderungen. Sie ist besonders vorteilhaft und praktisch ohne jeden Materialabfall herstellbar, wobei durch Formgebung die erforderliche Steifigkeit erreicht wird. Sie kann auf entsprechenden Maschinen kontinuierlich in beliebiger Länge gefertigt werden, wobei die Abfolge von Stanz- und Umformvorgängen rationell aufeinander abzustimmen ist.

## Patentansprüche

1. Selbsttragende, mastartige Sprühelektrode für elektrostatische Staubabscheider mit plattenförmigen, Gasgassen bildenden Niederschlagselektroden, dadurch gekennzeichnet, daß die Sprühelektrode
a) aus einem Blechstreifen (1) von durchgehend gleicher Breite besteht, der
b) zu einem etwa ellipsenförmigen Rohrquerschnitt (2) geformt ist und dessen Längskanten (3, 4) überlappend miteinander verbunden sind, wobei
c) aus dem Rohrquerschnitt (2) etwa dreiecksförmige Laschen (5) derart abgebogen sind, daß sie
d) an beiden Seiten des elliptischen Rohrquerschnitts (2) in Verlängerung von dessen Hauptachse (H) nach außen weisende Fahnen (6) bilden, deren
e) am weitesten außen liegende Teile in der Höhe alternierend angeordnete Sprühspitzen (7, 8) darstellen.

2. Sprühelektrode nach Anspruch 1, dadurch gekennzeichnet, daß die nach außen weisenden Fahnen (6) mittig eingeschnitten sind und die am weitesten außen liegenden Teile unter Bildung von jeweils zwei Sprühspitzen (7a/7b, 8a/8b) gegenläufig um etwa 70° abgebogen sind.

3. Sprühelektrode nach einem der Ansprüche 1 oder2, dadurch gekennzeichnet, daß das Längenverhältnis von Hauptachse (H) zur Nebenachse (N) des elliptischen Rohrquerschnitts (2) im Bereich 2,4 bis 2,7 zu 1 liegt.

4. Sprühelektrode nach einem der Ansprüche 1 bis 3, dadurch gekennzeichnet, daß die Länge (L) der Fahnen (6) in gestrecktem Zustand 85 bis 90% der Länge der Hauptachse (H) des elliptischen Rohrquerschnitts (2) beträgt.

5. Sprühelektrode nach einem der Ansprüche 1 bis 4, dadurch gekennzeichnet, daß der größte Abstand (A) zwischen den gegenläufig abgebogenen Sprühspitzen (8a/8b) 30 bis 90% der Länge der Hauptachse (H) des Rohrquerschnitts (2) beträgt.

6. Sprühelektrode nach einem der Ansprüche 1 bis 5, dadurch gekennzeichnet, daß die Längskanten (3, 4) durch Bördelung oder Schweißen miteinander verbunden sind.

7. Sprühelektrode nach einem der Ansprüche 1 bis 6, dadurch gekennzeichnet, daß der Mittenabstand (T) der nach außen weisenden Fahnen (6) 80 bis 85% der Länge der Hauptachse (H) des Rohrquerschnitts (2) beträgt.

## Claims

1. A self-supporting, mast-like corona discharge electrode for electrostatic dust collectors having plate-shaped collecting electrodes which form gas passages, characterised in that the corona discharge electrode
a) consists of a metal strip (1) which has the same width throughout, which
b) has been formed into an approximately elliptical tubular cross-section (2) and the longitudinal edges (3, 4) of which overlap and are connected together, whereby
c) approximately triangular lugs (5) are bent from the tubular cross-section (2) in such a manner that they
d) form flags (6) which point outwards on both sides of the elliptical tubular cross-section (2) in an extension of the major axis (H) thereof,
e) the outermost parts of which flags represent corona discharge tips (7, 8) which alternate in height.

2. A corona discharge electrode according to Claim 1, characterised in that the flags (6) which point outwards have central incisions and the outermost parts are bent by about 70° in opposite directions, forming two corona discharge tips (7a17b, 8a18b) in each case.

3. A corona discharge electrode according to one of Claims 1 or 2, characterised in that the length ratio of major axis (H) to minor axis (N) of the elliptical tubular cross-section (2) is in the range of 2.4 to 2.7 to 1.

4. A corona discharge electrode according to one of Claims 1 to 3, characterised in that the length (L) of the flags (6) in the extended state is 85 to 90% of the length of the major axis (H) of the elliptical tubular cross-section (2).

5. A corona discharge electrode according to one of Claims 1 to 4, characterised in that the maximum distance (A) between the corona discharge tips (8a/8b) which are bent in opposite directions is 30 to 90% of the length of the major axis (H) of the tubular cross-section (2).

6. A corona discharge electrode according to one of Claims 1 to 5, characterised in that the longitudinal edges (3, 4) are connected together by flanging or welding.

7. A corona discharge electrode according to one of Claims 1 to 6, characterised in that the centre distance (T) of the outward-pointing flags (6) is 80 to 85% of the length of the major axis (H) of the tubular cross-section (2).

## Revendications

1. Electrode émissive autoportante, en forme de poteau et destinée à des séparateurs électrostatiques de poussières à électrodes réceptrices en forme de plaque et formant des voies de passages pour les gaz, caractérisée en ce que l'électrode émissive
a) est constituée d'une bande de tôle (1) de largeur égale de bout en bout
b) est conformée de manière à présenter une section transversale tubulaire (2) sensiblement en forme d'ellipse, dont les bords longitudinaux (3, 4) sont reliés entre eux avec recouvrement,
c) des languettes (5) sensiblement triangulaires sont coudées à partir de la section transversale tubulaire (5) de manière qu'elles
d) forment, sur les deux côtés de la section transversale tubulaire elliptique (2), et dans le prolongement de son axe principal (H), des ailettes (6) dirigées vers l'extérieur, dont
e) les parties les plus à l'extérieur constituent des pointes émissives (7, 8) de hauteur alternée.

2. Electrode émissive suivant la revendication 1, caractérisée en ce que les ailettes (6) dirigées vers l'extérieur sont entaillées au milieu et les parties les plus à l'extérieur sont coudées en sens opposé à 70° environ en formant respectivement deux pointes émissives (7a/7b, 8a/8b).

3. Electrode émissive suivant l'une des revendications 1 ou 2, caractérisée en ce que le rapport de la longueur de l'axe principal (H) à la longueur de l'axe secondaire (N) de la section transversale tubulaire elliptique (2) est compris entre 2,4 et 2,7.

4. Electrode émissive suivant l'une des revendications 1 à 3, caractérisée en ce que la longueur (L) des ailettes (6) à l'état redressé représente de 85 à 90% de la longueur de l'axe principal (H) de la section transversale tubulaire elliptique (2).

5. Electrode émissive suivant l'une des revendications 1 à 4, caractérisée en ce que la distance (A) la plus grande entre les pointes émissives (8a/8b) coudées en sens opposé représente de 30 à 90% de la longueur de l'axe principal (H) de la section transversale tubulaire (2).

6. Electrode émissive suivant l'une des revendications 1 à 5, caractérisée en ce que les bords longitudinaux (3,4) sont reliés entre eux par sertissage ou par soudage.

7. Electrode émissive suivant l'une des revendications 1 à 6, caractérisée en ce que la distance (T) entre les milieux des ailettes (6) dirigées vers l'extérieur représente de 80 à 85% de la longueur de l'axe principal (H) de la section transversale tubulaire (2).
